# FASCICULE DE BREVET EUROPEEN

(11) **EP 0 092 137 B1**
(45) Date de publication et mention de la délivrance du brevet: **01.04.1987**
(21) Numéro de dépôt: 83103511.8
(22) Date de dépôt: 12.04.1983
(51) Int. Cl.: H01P 1/26, H01P 1/22

(54) **Résistances en constantes reparties pour charges à forte dissipation en hyperfréquence**
Verteilte Widerstände für Hochleistungslasten im Mikrowellenbereich
Distributed resistances for high-power loads in the microwave range

(30) Priorité: 16.04.1982 FR 8206559
(43) Date de publication de la demande: 26.10.1983
(73) Titulaire: LES CABLES DE LYON Société anonyme dite:, F-92111 Clichy Cedex (FR)
(72) Inventeur: Lapart, Gérard, F-94120 Fontenay-Sous-Bois (FR)
(74) Mandataire: Weinmiller, Jürgen

## Description

La présente invention concerne des résistances à constantes réparties pour charges à forte dissipation en hyperfréquence pouvant être utilisées dans la confection d'atténuateurs ou de charges adaptées fontionnant dans une bande de fréquences s'étendant jusqu'à 10 Gigahertz.

Le schéma électrique équivalent de charges résistives réalisées selon l'art antérieur en éléments localisés à résistances R₁ en série et résistances R₂ en parallèle peut être représenté selon la configuration dissymétrique de la figure 1 ou la configuration symétrique de la figure 2. Duns les deux cas l'impédance itérative de chacune des cellules est égale à √R₁R₂ et l'atténuation est proportionnelle à R₁ et inversement proportionnelle à R₂. Aux hyperfréquences, on sait utiliser la technique des microbandes pour réaliser des résistances à constantes réparties. Pour réaliser cette technique, il est connu (figure 3) de disposer une bande d'une certain largeur W formant une couche résistive sur une face d'un substrat diélectrique, l'autre face étant recouverte en totalité d'une couche métallique conductrice, les deux faces étant séparées épaisseur h de diélectrique de constante diélectrique s. Dans cette réalisation la résistance de surface est proportionnelle à la surface de la couche résistive. La couche résistive utilisée peut être de la série 1610 de la Compagnie Dupont de Nemours dont les caractéristiques varient de 10 ohm à un mégohm pour un échantillon de 5 mm de longueur, 2,5 mm de largeur et 24 micromètres d'épaisseur (avant passage au four). L'impédance caractéristique du circuit d'atténuation est proportionnelle au logarithme du rapport de l'épaisseur h du diélectrique à la largeur W de la bande et inversement proportionnelle à la racine carrée de la constante diélectrique s. Ainsi entre l'entrée E de l'atténuateur et la sortie S de cet atténuateur on dispose une résistance en constantes réparties R₁ en série et deux résistances en constantes réparties 2R₂ en parallèle disposées de part et d'autre de la résistance R₁. Jusqu'à présent, la résistance R₁ était en forme de rectangle et sa résistivité faible. Les résistances 2R₂ en forme de rectangles également ont une résistivité très importante dans le cas d'atténuations réduites. Sur la face supérieure sont disposées deux connexions de masse (deux bandes métalliques) lesquelles rejoignent par les bords du substrat la couche métallique conductrice disposée sur la face inférieure.

Il découle de la configuration de l'art antérieur représenté en figure 3 que l'impédance caractéristique est constante ainsi que le coefficient d'atténuation linéique puisque la résistance de surface R₁ est constante de même que la résistance de surface R₂. Le coefficient d'atténuation linéique est ainsi constant de l'entrée à la sortie de l'atténuateur. Il en résulte que la puissance dissipée dans chacune des tranches égales obtenues par des divisions équidistantes de la longueur entre l'entrée E et la sortie S de l'atténuateur décroît de l'entrée vers la sortie. La puissance dissipée par unité de surface le long d'un atténuateur classique, maximum à l'entrée et minimum en sortie, décroît d'une façon continue par suite de la constance du coefficient d'atténuation k des tranches successives 1 à n selon la formule donnant la puissance dissipée Pdₙ dans la n^{ième} tranche en fonction de la puissance Pₒ d'entrée.

L'inconvénient des techniques antérieures réside dans le fait qu'il y a création de points chauds surtout à l'entrée de l'atténuateur et comme la limite en puissance d'une résistance est la limite en puissance de la tranche la plus défavorable il en résulte que les atténuateurs classiques ne permettent pas d'utiliser au mieux la surface du substrat pour augmenter ses capacités de dissipation.

Les résistances selon la présente invention remédient à cet inconvénient. Celles-ci en effet dissipent la puissance sous forme de chaleur uniformément sur les surfaces extérieures des couches ce qui autorise une plus grande dissipation de puissance calorifique à encombrement équivalent de celui de l'art antérieur.

L'invention a pour objet des résistances en constantes réparties pour charges à forte dissipation en hyperfréquence qui comportent sur une face d'un substrat isolant une couche résistive formant une résistance série de faible résistance de surface et au moins une couche résistive formant une résistance parallèle de résistance de surface élevée (dans le cas d'une atténuation réduite), la résistance parallèle étant en contact avec une zone métallisée conductrice en contact par le bord du substrat avec une plaque de masse conductrice recouvrant l'autre face dudit substrat, caractérisées par le fait que la couche résistive. série est en forme d'un secteur de cercle dont l'arc extérieur sert à recevoir la puissance d'entrée et dont au moins un rayon est juxtaposé à au moins une résistance parallèle également en forme de secteur de cercle.

Selon une particularité d'une mise en oeuvre préférée de l'invention ladite couche résistive série présente une résistance linéique élémentaire croissante et ladite couche résistive parallèle présente une résistance linéique élémentaire décroissante, le coefficient d'atténuation linéique étant progressivement variable et croissant à partir de l'entrée de telle sorte que la puissance dissipée soit répartie d'une façon uniforme sur l'ensemble des couches résistives.

Dans une application avantageuse de l'invention lesdites résistances constituent un atténuateur dont la sortie réalisée en contact métallisé est en contact avec un arc intérieur de ladite résistance série à proximité du centre du secteur de cercle et à l'opposé du contact métallisé d'entrée en contact avec ledit extérieur.

Dans une variante lesdites résistances constituent une charge adaptée dont le centre des secteurs de cercle de résistance série et résistances parallèle est disposé matériellement sur ledit substrat, l'entrée de ladite charge étant un contact métallisé en contact avec l'arc extérieur.

En se référant aux figures schématiques 1 à 6 ci- jointes il sera décrit ci-après un exemple de mise en oeuvre de la présente invention, exemple donné à titre purement illustratif et nullement limitatif.
La figure 1 représente un schéma électrique selon l'art antérieur de résistances itératives disposées en cellules dissymétriques.
La figure 2 représente un schéma électrique selon l'art antérieur de résistances itératives disposées en cellules symétriques.
La figure 3 représente une vue schématique en perspective d'un atténuateur selon l'art antérieur réalise avec des couches résistives en constantes réparties à coefficient d'atténuation constant.
La figure 4 représente une vue en plan schématique d'un atténuateur réalisé selon l'invention avec des couches résistives à constantes réparties à coefficient d'atténuation croissant.
La figure 5 représente un schéma électrique de l'atténuateur de la figure 4.
La figure 6 représente une vue en plan schématique d'une charge adaptée réalisée selon l'invention avec des couches résistives à constantes réparties à coefficient d'atténuation croissant.

La figure 4 représente une pastille 1 formée d'un substrat isolant en oxyde d'aluminium (AI₂0₃) ou oxyde de béryllium (BeO) par exemple revêtue sur la face supérieure vue en plan d'une couche résistive 3 en forme de secteur de cercle. La couche résistive, selon une technique connue, est constituée d'un oxyde de ruthénium, d'un liant organique et de particules de verre en plus ou moins grand nombre selon la résistivité que l'on veut obtenir. La résistivité de la couche 3 doit être faible, par exemple de 10 ohm pour échantillon de 5 mm de longueur, 2,5 mm de largeur et 25 micromètres d'épaisseur. La couche 3 forme l'équivalent de la résistance série R₁ avec la différence toutefois qu'elle est formée d'éléments répartis et qu'elle croît de l'entrée E vers la sortie S de l'atténuateur (figure 5), Nous avons. R₁, R'₁, R"ᵢ, R"'₁ étant les résistances série élémentaires des quatre tranches (par exemple) successives obtenues par division égale du rayon de cercle. En effet une résistance élémentaire est proportionnelle à la longueur constante du conducteur résistant (selon la flèche radiale) et inversement proportionnelle à la largeur de la couche résistive 3 qui est progressivement décroissante au fur et à mesure que l'on se rapproche de la sortie S.

L'angle interne a du secteur de cercle 3 peut être de 0,5 radian environ.

De part et d'autre du secteur de cercle 3 sont disposées une couche résistive 4 unique et/ou une couche résistive 5 (schémas équivalents figure 1 ou figure 2). Les couches résistives 4 et/ou 5 déposées par exemple par sérigraphie sont en forme de secteurs de cercle juxtaposés par les rayons de cercle à la couche 3 et constituent une résistance parallèle équivalente R₂ de forte résistivité par exemple, 1 kiloohm pour un échantillon de 5 mm de longueur 2,5 mm de largeur et 25 micromètres d'épaisseur (avant passage au four). En considération de la géométrie de ces couches, visible schématiquement sur la figure 5, on voit que les résistances élémentaires R₂, R'₂, R"₂, R"'₂ des tranches successives équidistantes entre l'entrée E et la sortie S de l'atténuateur sont de valeurs progressivement décroissantes telles que

En effet la résistance élémentaire est proportionnelle à sa longueur (sens de la flèche tangentielle) laquelle est progressivement décroissante (de E vers S) et inversement proportionnelle à sa largeur qui est constante par hypothèse. L'angle interne β de l'ensemble des trois secteurs de cercle 3, 4 et 5 peut être de 2,5 radians environ.

Sur le restant du substrat 1 en regard des couches 4 et 5 sont déposées des couches métallisées conductrices 6 et 7 servant de retour de masse et réunies par les rebords (non représentés) du substrat 1 à la plaque métallique disposée sur la face opposée du substrat 1. L'etténuateur de la figure 4 comporte également des contacts d'entrée E et de sortie S reliés électriquement à la couche résistive 3. Les retours de masse 6 et 7, les contacts E et S et la plaque métallique de la face opposée du substrat sont réalisés en un métal tel que l'or ou un alliage d'argent et de palladium.

Le coefficient d'atténuation k proportionnel au rapport de R₁ et R₂ est progressivement croissant de l'entrée E vers la sortie S à cause des inégalités (2) et (3). De plus, l'impédance itérative reste en général constante par suite de la constance du produit R₁ R₂.

Comme la puissance dissipée Pdₙ de la n^{ième} tranche élémentaire est égale à et que les coefficients k₁ ... kₙ₋₁ sont inférieurs au coefficient kₙ₋₁de la figure 3 (relation (1)) il s'ensuit que la puissance dissipée de la n^{iè}ₘ^{e} cellule de l'atténuateur selon l'invention est supérieure à la puissance dissipée dans la n^{ième} cellule de l'atténuateur selon l'art antérieur.

Il est possible ainsi de déterminer des puissances calorifiques dissipées d'une façon uniforme sur toute la surface des couches résistives.

La puissance de sortie obtenue peut être le résultat d'une atténuation d'une trentaine de décibels par rapport à la puissance d'entrée. L'impédance caractéristique peut être adaptée à 50 ohms.

Sur la figure 6 on voit une charge adaptée 11 du même principe et de la même réalisation que l'atténuateur 1 avec des couches résistives série 31 et parallèle 41 et/ou 51, des masses métallisées 61 et 71 et une entrée E servant à recevoir la puissance en micro ondes en vue de l'adaptation sur une change de 50 ohms par exemple. Comme la sortie S n'est pas nécessaire, le centre matériel des secteurs de cercle 31, 41, 51 se trouve dans les limites de la pastille 21. La charge 11 permet de dissiper jusqu'à 600 watts pour une surface de 2,5x2,5 cm.

Les applications sont du domaine des atténuateurs et des charges adaptées dans les bandes de fréquences comprises entre 1 et 10 GHz.

## Revendications

1. Résistances en constantes réparties pour charges à forte dissipation en hyperfréquence qui comportent sur une face d'un substrat isolant (2) une couche résistive (3) formant une résistance série R₁ de faible résistance de surface et au moins une couche résistive (4, 5) formant une résistance parallèle R₂ de résistance de surface élevée (dans le cas d'une atténuation réduite), la résistance parallèle R₂ étant en contact avec une zone métallisée (6, 7) conductrice en contact par la bord du substrat (2) avec une plaque de masse conductrice recouvrant l'autre face dudit substrat (2), caractérisées par le fait que la couche résistive (3) série est en forme d'un secteur de cercle dont l'arc extérieur sert à recevoir la puissance d'entrée (E) et dont au moins un rayon est juxtaposé à au moins une résistance parallèle (4,5) également en forme de secteur de cercle.

2. Résistances selon la revendication 1, caractérisées par le fait qu'à partir de l'entrée (E) de la puissance en hyperfréquences ladite couche résistive série (3) présente une résistance linéique élémentaire croissante et ladite couche résistive parallèle (4, 5) présente une résistance linéique élémentaire décroissante, le coefficient d'atténuation élémentaire étant progressivement variable et croissant à partir de l'entrée de telle sorte que la puissance dissipée soit répartie d'une façon uniforme sur l'ensemble des couches résistives (3, 4, 5).

3. Résistances selon la revendication 1, caractérisées par le fait qu'elles constituent un atténuateur dont la sortie (S) réalisée en contact métallisé est en contact avec un arc intérieur de ladite couche résistive série (3) à proximité du centre géométrique du secteur der cercle et à l'opposé du contact métallisé d'entrée (e) en contact avec ledit arc extérieur.

4. Résistances selon la revendication 1, caractérisées en ce qu'elles constituent une charge adaptée (figure 6) dont le centre desdits secteurs de cercle de couches résistives série (31) et parallèle (41, 51) est disposé matériellement sur ledit substrat (31), l'entrée (E) de ladite charge étant un contact métallisé en contact avec ledit arc extérieur.

5. Résistances selon la revendication 1, caractérisées par le fait que lesdits contacts métallisés (6, 7, 61, 71, E, S) sont réalisés en or ou en un alliage d'argent et de palladium.

6. Résistances selon la revendication 1, caractérisées par le fait que ledit substrat est réalisé en oxyde d'aluminium ou en oxyde de béryllium.

7. Résistances selon la revendication 1, caractérisées par le fait que ledit secteur de cercle de couche résistive série (3, 31) constitue un angle interne de 0,5 radian environ.

8. Résistances selon la revendication 1, caractérisées par le fait que l'ensemble desdits secteurs de cercle des couches résistives série et parallèle (3, 4, 5―31, 41, 51) constitue un angle interne de 2,5 radians environ.

## Patentansprüche

1. Verteilte Widerstände für Hochleistungsverbraucher im Mikrowellenbereich, die auf einer Oberfläche eines isolierenden Substrats (2) eine Widerstandsschicht (3), die einen Serienwiderstand R₁ eines kleinen spezifischen Widerstandswerts und mindestens eine Widerstandsschicht (4, 5) besitzen, die einen Parallelwiderstand R₂ eines hohen spezifischen Widerstandswerts (im Fall einer reduzierten Dämpfung) bildet, wobei der Parallelwiderstand R₂ mit einer metallisierten leitenden Zone (5, 6) in Kontakt steht, die ihrerseits über den Rand des Substrats (2) mit einer leitenden, die andere Seite des Substrats (2) bedeckenden Masseplatte in Berührung steht, dadurch gekennzeichnet, daß die Reihen-Widerstandsschicht (3) in Form eines Kreissektors vorliegt, deren äußerer Bogen dazu dient, die Eingangsleistung (E) zu empfangen, und von der mindestens ein Radius mindestens einen Parallelwiderstand (4, 5) überlagert, der ebenfalls in Form eines Kreissektors vorliegt.

2. Widerstände nach Anspruch 1, dadurch gekennzeichnet, daß ausgehend vom Eingang (E) für die Mikrowellenleistung die Reihen-Widerstandsschicht (3) einen zunehmenden linearen Elementar-Widerstandswert und die parallele Widerstandsschicht (4, 5) einen abnehmenden linearen Elementar-Widerstandswert besitzt, wobei der elementare Dämpfungskoeffizient progressiv variabel ist und vom Eingang aus ansteigt, so daß die aufgenommene Leistung gleichmäßig über die Gesamtheit der Widerstandsschichten (3,4, 5) verteilt wird.

3. Widerstände nach Anspruch 1, dadurch gekennzeichnet, daß sie einen Dämpfer (Fig. 4) bilden, dessen Ausgang (S) als metallisierter Kontakt ausgebildet ist und mit einem inneren Bogen der Reihen-Widerstandsschicht (3) in der Nähe des geometrischen Mittelpunkts des Kreissektors und gegenüber dem metallisierten Eingangskontakt (E), der mit dem äußeren Bogen in Berührung steht, in Kontakt steht.

4. Widerstände nach Anspruch 1, dadurch gekennzeichnet, daß sie einen angepaßten Verbraucher (Fig. 6) bilden und daß der Mittelpunkt der Kreissektoren der Reihen-Widerstandsschichten (31) und parallelen Widerstandsschichten (41, 51) materiell gesehen auf dem Substrat (21) liegt, wobei der Eingang (E) für die Mikrowellenleistung von einem metallisierten Kontakt gebildet wird, der mit dem äußeren Bogen in Berührung steht.

5. Widerstände nach Anspruch 1, dadurch gekennzeichnet, daß die metallisierten Kontakte (6, 7, 61, 71, E, S) aus Gold oder einer Silber-Palladium-Legierung bestehen.

6. Widerstände nach Anspruch 1, dadurch gekennzeichnet, daß das Substrat aus Aluminiumoxid oder Berylliumoxid besteht.

7. Widerstände nach Anspruch 1, dadurch gekennzeichnet, daß der Kreissektor der Reihen-Widerstandsschicht (3, 31) einen Innenwinkel von etwa 0,5 rad einschließt.

8. Widerstände nach Anspruch 1, dadurch gekennzeichnet, daß die Gesamtheit der Kreissektoren der Reihen- und Parallel-Widerstandsschichten (3, 4, 5-31, 41, 51) einen Winkel von etwa 2,5 rad einschließt.

## Claims

1. Distributed resistances for use as high dissipation loads in the microwave range, the resistances comprising, on one surface of an insulating substrate (2), a resistance layer (3) constituting a series resistor R₁ of low surface resistivity and at least one resistance layer (4, 5) constituting a parallel resistor R₂ of high surface resistivity (in the case of a reduced attenuation), the parallel resistor R₂ being in contact with a conducting metallized zone (5, 6) in contact via the edge of the substrate (2) with a conducting mass plate covering the other surface of said substrate (2), characterized in that the series resistance layer (3) is constituted by a circle sector, the outer arch of which is used to receive the input power (e) and at least one radius of which is superposed to at least one parallel resistor (4, 5) which is also constituted by a circle sector.

2. Resistances according to claim 1, characterized in that the linear elementary resistivity of the series resistance layer (3) increases from the input (E) of the microwave power onwards and that the elementary linear resistivity of the parallel resistance layer (4, 5) decreases from this input (E) onwards, the elementary attenuation factor being progressively variable and increasing from the input onwards in such a way that the dissipated power is distributed in a uniform way over all the resistance layers (3, 4, 5).

3. Resistances according to claim 1, characterized in that they constitute an attenuator (fig. 4), the output (S) of which is realized by a metallized contact and is in contact with an inner arch of said series resistance layer (3) close to the geometric center of the circle sector and opposite to the metallized input contact (E) which is in contact with said outer arch.

4. Resistances according to claim 1, characterized in that they constitute an adapted load (fig. 6), the centre of said circle sectors of the series (31) and parallel resistance layers (41, 51) being materially disposed on said substrate (21), the input (E) of said load being a metallized contact which is in contact with said outer arch.

5. Resistances according to claim 1, characterized in that said metallized contacts (6, 7, 61, 71, E, S) are made of gold or of a silver/palladium alloy.

6. Resistances according to claim 1, characterized in that said substrate is made of aluminium oxide or of beryllium oxide.

7. Resistances according to claim 1, characterized in that said circle sector of series resistance layer (3, 31) presents an inner angle of about 0,5 rad.

8. Resistances according to claim 1, characterized in that the assembly of circle sectors of series and parallel resistance layers (3, 4, 5-31, 41, 51) presents an inner angle of about 2,5 rad.
